# EUROPÄISCHE PATENTSCHRIFT

(11) **EP 0 231 872 B1**
(45) Veröffentlichungstag und Bekanntmachung des Hinweises auf die Patenterteilung: **10.06.1992**
(21) Anmeldenummer: 87101174.8
(22) Anmeldetag: 28.01.1987
(51) Int. Cl.: H02M 3/155, G05F 3/24

(54) **Geschaltete Stromquelle**
Switching current source
Source de courant commutée

(30) Priorität: 03.02.1986 DE 3603241
(43) Veröffentlichungstag der Anmeldung: 12.08.1987
(73) Patentinhaber: SIEMENS AKTIENGESELLSCHAFT, 80333 München (DE)
(72) Erfinder: Koch, Rudolf, Dr., D-8025 Unterhaching (DE)

(56) Entgegenhaltungen:
- US-A- 4 345 604
- US-A- 4 504 779
- 1985 IEEE International Solid-State Circuits conference, 13 Februar 1985, Seite 32-33

## Beschreibung

Die vorliegende Erfindung betrifft eine geschaltete Stromquelle nach dem Oberbegriff des Patentanspruchs 1.

Derartige geschaltete Stromquelle sind beispielsweise aus "1985 IEEE International Solid-State Circuits Conference", 13. Februar 1985, Seite 32 bekannt.

Ein Beispiel für eine derartige bekannte Stromquelle ist im Prinzip in Figur 1 dargestellt. Sie besitzt zwei als Kaskode geschaltete MOS-Transistoren T1, T2 sowie in jeweils einem Zweig einen MOS-Schalttransistor T3 bzw. T4. Die beiden Stromquellentransistoren T1, T2 werden durch feste Gate-Spannungen VG1 bzw. VG2 im Sättigungsbereich betrieben. Die Schalttransistoren T3, T4 werden mittels Gate-Spannungen VGS3, VGS4 als Schalter betrieben, wobei sie im durchgeschalteten Zustand im Triodenbereich arbeiten. Je nachdem, ob der Schalttransistor T3 oder der Schalttransistor T4 durchgeschaltet ist, fließt über den entsprechenden Transistor und die Stromquellentransistoren T1, T2 ein Strom I1 bzw. ein Strom I2, die gleiche Größe besitzen. Eine Schaltungsanordnung der vorstehend beschriebenen Art besitzt an sich den Vorteil, daß durch zwei als Kaskode geschaltete Stromquellentransistoren T1, T2 gegenüber nur einem einzigen Stromquellentransistor ein wesentlich höherer Innenwiderstand realisiert ist. Sie besitzt aber noch den Nachteil, daß eine am Verbindungspunkt der Stromquellentransistoren T1, T2 und den Schalttransistoren T3, T4 vorhandene gestrichelt dargestellte parasitäre Kapazität Cp in Abhängigkeit von den Drain-Spannungen der Schalttransistoren T3, T4 in jedem Schaltvorgang umgeladen wird. Dadurch fließt in der Anfangsphase jedes Umschaltvorgangs ein vom Sollstrom I1 bzw. I2 abweichender Strom.

Der vorliegenden Erfindung liegt die Aufgabe zugrunde, eine geschaltete Stromquelle der in Rede stehenden Art anzugeben, bei der die vorgenannten Abweichungen vom Sollstrom vermieden sind.

Diese Aufgabe wird bei einer geschalteten Stromquelle der eingangs genannten Art erfindungsgemäß durch die Merkmale des kennzeichnenden Teils des Patentanspruchs 1 gelöst.

Ausgestaltungen des Erfindungsgedankens sind Gegenstand von Unteransprüchen.

Die Erfindung wird im folgenden anhand von in den Figuren 2 bis 4 der Zeichnung dargestellten Ausführungsbeispielen näher erläutert. Es zeigt:
- Fig. 2: ein Prinzipschaltbild einer Ausführungsform einer erfindungsgemäßen geschalteten Stromquelle;
- Fig. 3: ein Prinzipschaltbild einer weiteren Ausführungsform einer erfindungsgemäßen geschalteten Stromquelle; und
- Fig. 4: ein Prinzipschaltbild einer Ausführungsform einer Schaltungsanordnung zur Erzeugung der Gate-Spannungen von Schalttransistoren bzw. Stromquellentransistoren erfindungsgemäßer geschalteter Stromquellen.

Bei der Ausführungsform einer erfindungsgemäßen geschalteten Stromquelle nach Fig. 2 sind ein einen Stromquellentransistoren bildender MOS-Transistor T12 sowie in jeweils einem Zweig ein weiterer MOS-Transistor T13 bzw. T14 vorgesehen. Dabei entspricht der Stromquellentransistor T12 dem Stromquellentransistor T1 der vorbekannten Schaltungsanordnung nach Fig. 1.

Im Gegensatz zu der vorbekannten geschalteten Stromquelle nach Fig. 1 bilden die formal den Transistoren T3 bzw. T4 der geschalteten Stromquelle nach Fig. 1 entsprechenden Transistoren T13 bzw. T14 jedoch nicht nur Schalttransistoren, sondern gleichzeitig auch Stromquellentransistoren, d.h., die Transistoren T12, T13 bzw. T12, T14 bilden jeweils ein als Kaskode geschaltetes Stromquellen-Transistorpaar im Sinne der Transistoren T1, T2 der vorbekannten geschalteten Stromquelle nach Fig. 1. Erfindungsgemäß ist also wesentlich, daß die beiden Transistoren T13, T14 gleichzeitig die Funktion von Stromquellentransistoren und von Schalttransistoren ausüben. Dies wird dadurch erreicht, daß die Transistoren T13, T14 im Sättigungsbereich betrieben werden, wozu die Gate-Spannungen der beiden Transistoren T13, T14 zwischen zwei geeigneten konstanten Spannungen derart umgeschaltet werden, daß jeweils einer der beiden Transistoren leitet. Die jeweiligen Gate-Spannungen der Transistoren in der geschalteten Stromquelle nach Fig. 2 sind mit VG12 bzw. VGS13 bzw. VGS14 bezeichnet.

Dadurch, daß die beiden gleichzeitig als Stromquellentransistoren und als Schalttransistoren arbeitenden Transistoren T13 und T14 im Sättigungsbereich betrieben sind, wird unabhängig von den Drain-Spannungen am gemeinsamen Knoten dieser beiden Transistoren, welcher deren Source-Knoten darstellt, die Spannung konstant gehalten und damit die nachteilige Umladung der parasitären Kapazität Cp vermieden.

Mindestens einer der Zweige der geschalteten Stromquelle nach Fig. 2 kann an eine - nicht eigens dargestellte - kapazitive Last angekoppelt sein, über die beispielsweise der Strom I1 - etwa nach Bezugspotential - fließt.

Fig. 3 zeigt eine Ausführungsform einer erfindungsgemäßen geschalteten Stromquelle, die im Prinzip der Ausführungsform nach Fig. 2 entspricht, wobei jedoch zwei der Figur 2 entsprechende komplementäre Schaltungsteile vorgesehen sind, um eine bidirektionale Stromquelle zu realisieren. Die entsprechenden Transistoren sind dabei mit T12 bis T14 bzw. T22 bis T24, die entsprechenden Gate-Spannungen mit VG12; VGS13, VGS14 bzw. VG22; VGS23, VGS24 bezeichnet. Die sich an schematisch dargestellten Ausgängen ergebenden Ströme sind mit I11, I12 bzw. I21, I22 bezeichnet, wobei sich aufgrund der komplementären Ausgestaltung der geschalteten Stromquellen die durch Pfeile angegebenen entgegengesetzt gerichteten Ströme ergeben.

Bei der in Fig. 4 dargestellten Ausführungsform einer Schaltungsanordnung zur Erzeugung der Gate-Spannungen für eine geschaltete Stromquelle entsprechend der Ausführungsform nach Fig. 2 - und analog auch für die Ausführungsform nach Fig. 3 - sind zwei in Reihe liegende, als Diode geschaltete MOS-Transistoren TD1, TD2 vorgesehen, in welche ein Referenzstrom IRef eingespeist wird. Um die gleichzeitig als Stromquellentransistoren und als Schalttransistoren arbeitenden Transistoren T13, T14 wie oben bereits ausgeführt für den Betrieb im Sättigungsbereich mit zwei geeigneten konstanten Gate-Spannungen zu versorgen, ist ein Schalter S vorgesehen, durch den das Gate zwischen den beiden als Diode geschalteten Transistoren TD1, TD2 umschaltbar ist, so daß einmal die Summenspannung der beiden Dioden und einmal nur die Spannung der unteren Diode TD1 am Gate des Transistors liegt. Dies gilt natürlich derart, daß jeweils an einem Transistor, beispielsweise dem Transistor TD13, die Spannung der beiden Dioden und gleichzeitig am Gate des anderen Transistors, beispielsweise des Transistors T14, nur die Spannung der unteren Diode TD1 liegt.

Gleichzeitig kann dabei die Spannung der unteren Diode TD1 die Gate-Spannung für den ebenfalls in Sättigung betriebenen Stromquellentransistor T12 darstellen.

Zur Stützung der Spannungen der Diodenstrecke TD1, TD2 sind vorzugsweise Stützkondensatoren C1, C2 vorgesehen.

Es ist darauf hinzuweisen, daß die Kombination der beiden als Diode geschalteten Transistoren TD1, TD2 und der Transistoren T12, T13 einen Stromspiegel darstellt und daß aus Übersichtlichkeitsgründen eine entsprechend Konfiguration für den anderen Zweig mit dem Transistor T14 nicht eigens dargestellt ist. Natürlich kann dabei die Reihenschaltung der als Dioden geschalteten Transistoren TD1, TD2 auch für die Erzeugung der Gate-Spannung für den Transistor T14 mitverwendet werden.

## Patentansprüche

1. Geschaltete Stromquelle mit
- einer statischen Stromquelle mit mindestens Zwei als Kaskode geschalteten MOS-Transistoren,
- mindestens einem als Schalter betriebenen MOS-Transistor und
- mindestens Zwei Zweigen, denen mindestens ein Stromquellentransistor (T12; T12, T22) gemeinsam ist und die jeweils mindestens einen Schalttransistor (T13, T14; T13, T14 bzw. T23, T24) enthalten,
**dadurch gekennzeichnet,** daß die Schalttransistoren (T13, T14; T13, T14 bzw. T23, T24) als Stromquellentransistoren ausgebildet sind.

2. Stromquelle nach Anspruch 1,
**gekennzeichnet durch**
mindestens zwei weitere komplementäre Zweige zur Realisierung einer bidirektionalen geschalteten Stromquelle.

3. Stromquelle nach Anspruch 1 und/oder 2,
**dadurch gekennzeichnet**,
daß mindestens einer der Zweige an eine kapazitive Last angekoppelt ist.

4. Stromquelle nach einem der Ansprüche 1 bis 3,
**dadurch gekennzeichnet**,
daß zur Schaltspannungsversorgung der Schalttransistoren (T13,T14; T13,T14 bzw. T23,T24) bzw. zur Spannungsversorgung der Stromquellentransistoren (T12; T12,T22) mindestens zwei in Reihe liegende, als Diode geschaltete MOS-Transistoren (TD1,TD2) vorgesehen sind, die mit den Schalttransistoren und den Stromquellentransistoren Stromspiegel bilden, daß an einem der als Diode geschalteten Transistoren die Gate-Spannung des jeweiligen Stromquellentransistors abgenommen ist und daß die Gate-Spannung des jeweiligen Schalttransistors umschaltbar von den als Diode geschalteten Transistoren abnehmbar ist.

5. Stromquelle nach Anspruch 4,
**dadurch gekennzeichnet**,
daß an den als Diode geschalteten Transistoren (TD1,TD2) jeweils ein Stützkondensator (C1,C2) liegt.

## Claims

1. Switched current source having
- a static current source having at least two cascode-connected MOS transistors,
- at least one MOS transistor operated as a switch and
- at least two branches, to which at least one current source transistor (T12; T12, T22) is common and each of which contains at least one switching transistor (T13, T14; T13, T14 and T23, T24 respectively),
characterised in that the switching transistors (T13, T14; T13, T14 and T23, T24 respectively) are configured as current sources transistors.

2. Current source according to Claim 1, characterised by at least two further complementary branches for implementing a bidirectional, switched current source.

3. Current source according to Claim 1 and/or 2, characterised in that at least one of the branches is coupled to a capacitive load.

4. Current source according to one of Claims 1 to 3, characterised in that at least two series-connected MOS transistors (TD1,TD2), connected as diodes, are provided for the switching voltage supply of the switching transistors (T13, T14; T13, T14 and T23, T24 respectively) and for the voltage supply of the current source transistors (T12 T12, T22), which MOS transistors (TD1, TD2) together with the switching transistors and current source transistors form a balanced circuit, in that the gate voltage of the respective current source transistor is picked off on one of the transistors connected as a diode, and in that the gate voltage of the respective switching transistor can he picked off in a reversible manner from the transistors connected as diodes.

5. Current source according to Claim 4, characterised in that an energy storage capacitor (C1, C2) is connected to each of the transistors (TD1, TD2) connected as diodes.

## Revendications

1. Source de courant commutée comportant
- une source de courant statique à au moins deux transistors MOS branchés en cascode,
- au moins un transistor MOS fonctionnant en tant qu'interrupteur, et
- au moins deux branches, auxquelles est commun au moins un transistor formant source de courant (T12;T12,T22), et qui contiennent respectivement un transistor de commutation (T13,T14;T13,T14 ou T23,T24),
caractérisée par le fait que les transistors de commutation (T13,T14;T13,T14 ou T23,T24) sont réalisés sous la forme de transistors formant sources de courant.

2. Source de courant selon la revendication 1, caractérisée par au moins deux autres branches complémentaires servant à réaliser une source de courant commutée bidirectionnelle.

3. Source de courant suivant la revendication 1 et/ou 2, caractérisée par le fait qu'au moins l'une des branches est accouplée à une charge capacitive.

4. Source de courant suivant l'une des revendications 1 à 3, caractérisée par le fait que pour l'alimentation des transistors de commutation (T13,T14; T13,T14 ou T23,T24) avec la tension de commutation ou pour l'alimentation en tension des transistors formant sources de courant (T12;T12,T22), il est prévu au moins deux transistors MOS (TD1,TD2) montés en série et branchés en diodes et qui forment, avec les transistors de commutation et les transistors formant sources de courant, un miroir de courant, que la tension de grille du transistor respectif formant source de courant est prélevée sur l'un des transistors branchés en diodes et que la tension de grille du transistor respectif de commutation peut être prélevée, d'une manière commutable, sur les transistors branchés en diodes.

5. Source de courant suivant la revendication 4, caractérisée par le fait que respectivement un condensateur d'appui (C1,C2) est raccordé aux transistors (TD1,TD2) branchés en diodes.
